# EUROPÄISCHE PATENTSCHRIFT

(11) **EP 0 586 719 B1**
(45) Veröffentlichungstag und Bekanntmachung des Hinweises auf die Patenterteilung: **08.03.1995**
(21) Anmeldenummer: 92114814.4
(22) Anmeldetag: 29.08.1992
(51) Int. Cl.: A45C 11/18

(54) **Aufnahmeelement für Scheckkarten**
Receptacle for credit cards
Receptacle pour cartes de crédit

(43) Veröffentlichungstag der Anmeldung: 16.03.1994
(73) Patentinhaber: Ritter, Gerhard, 74076 Heilbronn (DE)
(72) Erfinder: Ritter, Gerhard, 74076 Heilbronn (DE)
(74) Vertreter: Ott, Elmar, Dipl.-Ing.

(56) Entgegenhaltungen:
- EP-A- 0 121 598
- EP-A- 0 152 831
- EP-A- 0 411 434
- DE-A- 3 718 259
- DE-U- 8 509 177
- FR-A- 2 580 911
- US-A- 1 466 729
- US-A- 4 979 610
- US-A- 5 086 970

## Beschreibung

Die Erfindung betrifft ein Aufnahmeelement für Scheckkarten gemäß Oberbegriff des Anspruchs 1.

Aus der EP 0 121 598 B1 ist eine Schutzhülle für eine Scheckkarte oder dergleichen bekannt, von der die vorliegende Erfindung ausgeht. Diese bekannte Schutzhülle ist ein Aufnahmeelement aus biegesteifem Kunststoffmaterial zur Aufnahme wenigstens einer rechteckigen Karte, insbesondere Scheckkarte, Automatenkarte, Kreditkarte und dergleichen, vorzugsweise mit Magnetstreifencode, mit einem nur zur einen Stirnseite der Schutzhülle offenen Aufnahmeraum für die Karte. Dieses bekannte Aufnahmeelement ist ein einstückiges Kunststoffspritzteil welches an seien flachen Seiten - der Rückseite und der Vorderseite - Halteöffnungen hat, durch die der den Aufnahmeraum beim Spritzvorgang bildende Schieber gehalten werden kann. Dadurch ist es möglich, ein derartiges flaches Aufnahmeelment für Scheckkarten oder dergleichen sehr dünnwandig aus Kunststoff in einem Arbeitsgang zu spritzen.

Ausgehend von diesem bekannten Aufnahmeelement liegt der Erfindung die Aufgabe zugrunde, mit möglichst einfachen Mitteln an dem Aufnahmeelement eine Halterung für Belege, Zettel oder dergleichen auszubilden.

Die Lösung dieser Aufgabe erhält man durch die im Anspruch 1 angegebenen Merkmale. Die Rückseite des Aufnahmeelements ist Teil eines einstückigen Kunststoffspritzteils und besitzt somit eine gewisse Flexibilität. Ein Teilbereich der flexiblen Rückseite wird als Haltezunge zum Festklemmen von Belegen oder dergleichen ausgebildet. Es ist also nicht erforderlich, zusätzlich eine Klemmvorrichtung oder eine sonstige Halterung an dem Aufnahmeelement anzubringen, sondern es genügt eine Haltezunge auszusparen die zum Aufstecken eines Beleges geringfügig federnd nach außen gebogen wird. Nach der Entnahme des Beleges federt die Haltezunge aufgrund ihrer Elastizität wieder in die Ausgangsposition zurück. Es lassen sich somit ein oder mehrere Kaufbelege, Merkzettel oder dergleichen an der Rückseite des Aufnahmeelements festklemmen, wodurch eine Zuordnung der Belege zur entsprechenden Scheckkarte gegeben ist. Die Belege müssen nach einem Einkauf auch nicht irgendwo in der Handtasche oder in der Brieftasche zusammengesucht werden.

Das bevorzugte Aufnahmeelement ist als einstückiges Kunststoffspritzteil ausgebildet, dessen Haltezunge von einer in etwa U-förmigen Wanddurchbrechung an der Rückseite begrenzt ist. Es kann dabei ein verhältnismäßig biegesteifes Kunststoffmaterial verwendet werden, beispielsweise Polycarbonat. Als Material kann auch ABS Verwendung finden, welches ein spezielles Polystyrol ist.

Um die am Fußpunkt der Haltezunge auftretenden Biegekräfte möglichst gleichmäßig in den angrenzenden Bereich der Rückseite des Aufnahmeelements einleiten zu können, ist zu beiden Seiten der Haltezunge eine vom Fußpunkt nach außen verlaufende, gerundete Wanddurchbrechung in der Rückseite ausgebildet. Dadurch wird verhindert, daß auch bei stärkerem Aufbiegen der Zunge keine irreversiblen Deformationen im Fußbereich auftreten. Die gerundete Wanddurchbrechung zu beiden Seiten der Haltezunge kann als Bogen oder als Loch mit einem Radius von beispielsweise 3 bis 4 mm ausgebildet sein.

Damit ein festzuklemmender Beleg problemlos unter das freie Ende der Haltezunge geschoben und diese dabei federnd nach außen gebogen werden kann, ist der angrenzende Wandabschnitt an der Rückseite mit einer zur Haltezunge hin abfallenden Vertiefung versehen. Diese Vertiefung ist vorzugsweise breiter ausgebildet als die Haltezunge und übergreift diese seitlich.

Es ist ansich bekannt, an der Vorderseite von Aufnahmeelementen für Scheckkarten eine Grifföffnung auszubilden, durch die man mit dem Daumen auf die im Aufnahmeelement abgelegte Karte drücken und diese seitlich herausschieben kann. Gemäß einer Weiterbildung der Erfindung ist nun vorgesehen, daß an der Vorderseite des Aufnahmeelements eine Grifföffnung ausgespart ist, die die rückseitige Haltezunge wenigstens teilweise überlappt. Durch die überlappende Anordnung von Grifföffnung und Haltezunge ist es möglich, daß durch Druck durch die Grifföffnung die an der Rückseite befindliche Haltezunge nach außen gebogen werden kann. Dies ist auch bei eingelegter Karte problemlos möglich, da dann der Druck über die Karte auf die Haltezunge übertragen wird.

Haltezunge und Grifföffnung sind vorzugsweise im unteren Bereich des Aufnahmeelements angeordnet, wobei das freie Ende der Haltezunge nach oben ausgerichtet ist. Der Magnetstreifen einer eingeschobenen Scheckkarte kann sich dann im oberen Bereich befinden und wird somit in keiner Weise durch die Grifföffnung oder die Benutzung der Haltezunge beeinträchtigt.

Die Aussparung, die um die Haltezunge verläuft und deren äußere Form bestimmt, dient gleichzeitig als Halteöffnung für den Schieber während des Spritzvorganges. Die gegenüberliegend angeordnete Grifföffnung bildet gleichermaßen eine Halteöffnung für den Schieber, so daß in diesem Bereich der Schieber absolut exakt während des Spritzvorganges gehalten werden kann.

Die Erfindung wird nachfolgend anhand eines in der Zeichnung dargestellten Ausführungsbeispieles näher erläutert.

Es zeigen:
Figur 1 die Vorderansicht des Aufnahmeelements,
Figur 2 die Stirnseite mit Einschuböffnung
Figur 3 die der Einschuböffnung gegenüberliegende, rückwärtige Stirnseite,
Figur 4 den Längsschnitt AA gemaß Figur 1,
Figur 5 die Rückseite des Aufnahmeelements,
Figur 6 einen vergrößerten Ausschnitt im Bereich der an der Rückseite ausgebildeten Haltezunge,
Figur 7 den Schnitt BB gemäß Figur 6 und
Figur 8 den Schnitt CC gemäß Figur 6.

Das in Figur 1 dargestellte Aufnahmeelement besitzt an seiner sichtbaren Vorderseite 1 eine Grifföffnung 2 durch die hier ein Teil der Innenwand 3 der Rückseite 4 sichtbar ist. Das Aufnahmeelement bildet eine flache Schutzhülle für eine Scheckkarte, Kreditkarte oder dergleichen, die in den von Vorderseite 1, Rückseite 4 und den Schmalseiten 5, 6, 7 umschlossenen Aufnahmeraum durch eine Einschuböffnung 8 in Pfeilrichtung 9 einschiebbar ist. In Figur 4 ist der Aufnahmeraum 10 im Längsschnitt ersichtlich.

In Figur 1 sind an der Vorderseite 1 im Randbereich Halteöffnungen 11 ersichtlich, die während des Kunststoff-Spritzverfahrens zum Halten eines Schiebers dienen, der sich während des Spritzvorganges im Aufnahmeraum 10 befindet. Die Grifföffnung 2 dient dabei ebenfalls als eine solche Halteöffnung.

Figur 2 zeigt die Stirnseite 12, an der sich die Einschuböffnung 8 befindet.

In Figur 3 ist die rückwärtige Stirnseite dargestellt, die bei Figur 1 als Schmalseite 6 bezeichnet worden ist. An der Schmalseite 6 befinden sich zwei schmale Öffnungen 13.

Der in Figur 4 dargestellte Längsschnitt AA gemäß Figur 1 zeigt wie dünn die Wandung 14 des Aufnahmeelements ist. In diesem Zusammenhang wird darauf hingewiesen, daß die Darstellungen von Figur 1 bis Figur 5 ein Aufnahmeelement für eine Scheckkarte im Maßstab 1:1 zeigen.

Der Längsschnitt AA verläuft entlang der Mittelachse 15, deren Verlauf an der Rückseite in Figur 5 ersichtlich ist. An der Rückseite 4 verläuft der Längsschnitt durch eine Vertiefung 16 oberhalb einer in der Rückseite 4 ausgebildeten Haltezunge 17. Die Haltezunge 17 ist in Figur 5 und teilweise auch in Figur 1 ersichtlich.

Figur 5 zeigt die Rückseite 4 des Aufnahmeelements, bei der ein Teilbereich als Haltezunge 17 ausgebildet ist. Eine in etwa U-förmige Wanddurchbrechung 18 umläuft die Haltezunge 17 und geht im Bereich des Fußpunkts 19 der Haltezunge 17 über in halbkreisförmige Bögen 20. Anstelle der Bögen 20 können als gerundete Wanddurchbrechungen auch Löcher mit entsprechendem Radius vorgesehen werden.

Die Vertiefung 16 besitzt eine geneigte Oberfläche 21 die zum freien Ende 22 der Haltezunge 17 hin abfällt. Außerdem umgreift die Vertiefung 16 die Haltezunge 17 seitlich in den Bereichen 23, 24.

Die Wanddurchbrechung 18 definiert die Haltezunge 17 und hat während des Herstellungsverfahrens die Funktion einer Halteöffnung, wie die Halteöffnungen 11.

In Figur 6 ist der Bereich der Haltezunge 17 vergrößert dargestellt. Der in Figur 7 dargestellte Schnitt BB zeigt insbesondere die Neigung der Oberfläche 21 der Vertiefung 16.

Der in Figur 8 dargestellte Schnitt CC verläuft durch die in Figur 6 nur halbseitig dargestellte Haltezunge 17.

## Patentansprüche

1. Aufnahmeelement für Scheckkarten, Kreditkarten oder dergleichen Karten, das einen flachen Aufnahmeraum (10) umschließt und an einer seiner Schmalseiten eine Einschuböffnung (8) für eine Karte hat und eine dünnwandige, geringfügig biegsame Rückseite (4) besitzt. **dadurch gekennzeichnet**, daß ein Teilbereich der Rückseite (4) als federnde Haltezunge (17) zum Festklemmen von Belegen, Merkzetteln oder dergleichen auf der Rückseite des Aufnahmeelements ausgebildet ist, die von einer in der Rückseite (4) befindlichen Wanddurchbrechung (18) begrenzt ist.

2. Aufnahmeelement nach Anspruch 1, **dadurch gekennzeichnet**, daß die Kaltezunge (17) von einer U-förmigen Wanddurchbrechung (18) begrenzt ist.

3. Aufnahmeelement nach Anspruch 1 oder 2, **dadurch gekennzeichnet**, daß an dem Fußpunkt (19) der Haltezunge (17), der die Verbindung zur übrigen Rückseite (4) darstellt, zu beiden Seiten der Haltezunge (17) eine vom Fußpunkt (19) nach außen verlaufende, gerundete Wanddurchbrechung in der Rückseite (4) ausgebildet ist.

4. Aufnahmeelement nach Anspruch 3, **dadurch gekennzeichnet**, daß die gerundete Wanddurchbrechung als Bogen (20) oder als Loch ausgebildet ist.

5. Aufnahmeelement nach einem der vorhergehenden Ansprüche, **dadurch gekennzeichnet**, daß der dem freien Ende (22) der Haltezunge (17) gegenüberliegende Wandabschnitt der Rückseite (4) eine Vertiefung (16) mit einer zur Haltezunge (17) hin abfallenden Oberfläche (21) hat.

6. Aufnahmeelement nach Anspruch 5, **dadurch gekennzeichnet**, daß die Vertiefung (16) breiter ist als die Haltezunge (17) und diese zu beiden Seiten übergreift.

7. Aufnahmeelement nach einem der vorhergehenden Ansprüche, **dadurch gekennzeichnet**, daß an der Vorderseite (1) des Aufnahmeelements eine Grifföffnung (2) ausgespart ist, die die rückseitige Haltezunge (17) wenigstens teilweise überlappt.

8. Aufnahmeelement nach Anspruch 7, **dadurch gekennzeichnet**, daß Haltezunge (17) und Grifföffnung (2) in der untern Hälfte der die Breitseiten des Aufnahmeelements bildenden Rückseite (4) und Vorderseite (1) angeordnet sind.

9. Aufnahmeelement nach einem der vorhergehenden Ansprüche, **dadurch gekennzeichnet**, daß das Aufnahmeelement mit Haltezunge (17) als einstückig gespritztes Kunststoffteil hergestellt ist, wobei die zur Ausbildung der Kaltezunge (17) erforderliche Wanddurchbrechung (18) als Halteöffnung für ein Halteelement dient, an dem ein den Aufnahmeraum (10) bildender Schieber beim Spritzvorgang anliegt.

## Claims

1. Reception element for cheque cards, credit cards or similar cards, which surrounds a flat reception space (10) and has on one of its narrow sides a slide-in opening (8) for a card and a thin-walled, slightly flexible back (4), characterized in that a partial area of the back (4) is constructed as a holding tongue (17) for securing receipts, notes, etc. on the back of the reception element and which is bounded by a wall opening (18) located in said back (4).

2. Reception element according to claim 1, characterized in that the holding tongue (17) is bounded by a U-shaped wall opening (18).

3. Reception element according to claim 1 or 2, characterized in that at the base (19) of the holding tongue (17) forming the connection to the remaining back (4) and on either side of said holding tongue (17) is formed in the back (4) a rounded wall opening extending outwards from the base (19).

4. Reception element according to claim 3, characterized in that the rounded wall opening is constructed as an arc (20) or as a hole.

5. Reception element according to one of the preceding claims, characterized in that the wall portion of the back (4) opposite to the free end (22) of the holding tongue (17) has a depression (16) with a surface (21) dropping away towards the holding tongue (17).

6. Reception element according to claim 5, characterized in that the depression (16) is wider than the holding tongue (17) and projects over both sides of the latter.

7. Reception element according to one of the preceding claims, characterized in that on the front (1) of the reception element is formed a gripping opening (2), which at least partly overlaps the rear holding tongue (17).

8. Reception element according to claim 7, characterized in that the holding tongue (17) and gripping opening (2) are located in the lower half of the back (4) and front (1) forming the wide sides of the reception element.

9. Reception element according to one of the preceding claims, characterized in that the reception element is manufactured in one piece with the holding tongue (17) as an injection moulded plastic part, the wall opening (18) necessary for forming the holding tongue (17) serving as a holding opening for a holding element, on which engages during the injection moulding process a slide forming the reception space (10).

## Revendications

1. Élément de rangement pour cartes de paiement, cartes de crédit ou cartes analogues, qui comprend un logement plat (10) et qui présente sur l'un de ses petits côtés une ouverture d'insertion (8) pour une carte et comporte un dos (4) à paroi mince qui est légèrement flexible, caractérisé en ce qu'une partie du dos (4) est réalisée en tant que languette de maintien à ressort (17) pour coincer des reçus, des fiches mémento ou analogues sur le dos de l'élément de rangement, qui est délimitée par une découpe de la paroi (18) qui est située dans le dos (4).

2. Élément de rangement selon la revendication 1, caractérisé en ce que la languette de maintien (17) est délimitée par une découpe en forme de U (18) de la paroi.

3. Élément de rangement selon la revendication 1 ou 2, caractérisé en ce que dans le dos (4), à la base (19) de la languette de maintien (17) qui constitue le lien avec le reste du dos (4), de part et d'autre de la languette de maintien (17) est réalisée une découpe de la paroi arrondie et s'étendant vers l'extérieur à partir de la base (19).

4. Élément de rangement selon la revendication 3, caractérisé en ce que la découpe arrondie de la paroi est réalisée sous la forme d'un arc de cercle (20) ou d'un trou.

5. Élément de rangement selon l'une des revendications précédentes, caractérisé en ce que la portion de paroi du dos (4) qui est opposée à l'extrémité libre (22) de la languette de maintien (17) comporte un renfoncement (16) avec une surface (21) descendant vers la languette de maintien (17).

6. Élément de rangement selon la revendication 5, caractérisé en ce que le renfoncement (16) est plus large que la languette de maintien (17) et passe par-dessus cette dernière de chaque côté.

7. Élément de rangement selon l'une des revendications précédentes, caractérisé en ce que sur le devant (1) de l'élément de rangement est ménagée une ouverture de préhension (2) qui chevauche au moins partiellement la languette de maintien (17) située à l'arrière.

8. Élément de rangement selon la revendication 7, caractérisé en ce que la languette de maintien (17) et l'ouverture de préhension (2) sont placées dans la moitié inférieure du dos (4) et du devant (1) qui constituent les grands côtés de l'élément de rangement.

9. Élément de rangement selon l'une des revendications précédentes, caractérisé en ce que l'élément de rangement avec la languette de maintien (17) est réalisée en tant que pièce en matière plastique moulée par injection d'un seul tenant, la découpe de la paroi (18) qui est nécessaire à la réalisation de la languette de maintien (17) étant réalisée en tant qu'ouverture de maintien pour un élément de maintien contre lequel un coulisseau formant le logement (10) est appliqué lors du moulage par injection.
